# EUROPÄISCHE PATENTSCHRIFT

(11) **EP 0 269 074 B1**
(45) Veröffentlichungstag und Bekanntmachung des Hinweises auf die Patenterteilung: **30.09.1992**
(21) Anmeldenummer: 87117337.3
(22) Anmeldetag: 25.11.1987
(51) Int. Cl.: H04N 3/195

(54) **Zeilentransformator**
Line transformer
Transformateur de lignes

(30) Priorität: 28.11.1986 DE 3640732
(43) Veröffentlichungstag der Anmeldung: 01.06.1988
(73) Patentinhaber: Nokia (Deutschland) GmbH, 75175 Pforzheim (DE)
(72) Erfinder: Kettner, Erich, Dr., D-7316 Köngen (DE); Lehner, Heinz, D-8441 Oberschneiding (DE)

(56) Entgegenhaltungen:
- EP-A- 0 068 494
- DE-A- 3 016 989

## Beschreibung

Die Erfindung bezieht sich auf einen Zeilentransformator für Fernsehgeräte gemäß dem Oberbegriff des Anspruchs 1.

Aus der EP-B1-66 804 ist ein derartiger Zeilentransformator bekannt. Die Kontaktteile der Einstelleranordnung bestehen dabei aus an einem die Einsteller tragenden Substrat befestigten Lötösen, von denen gedruckte Leiterbahnen zu den Einstellern führen. Die Lötösen sind mit der Hochspannungswicklung bzw. dem Nullpotential verbunden. Der Abstand zwischen den Lötösen bestimmt die maximal an die Einstelleranordnung anlegbare Hochspannung. Hieraus ergibt sich dann die höchstens einstellbare Fokusspannung für die Bildröhre des Fernsehgerätes.

Der Erfindung liegt die Aufgabe zugrunde, einen Zeilentransformator mit einer Einstelleranordnung mit einer höheren Spannungsfestigkeit und unter Beibehaltung der fertigungstechnisch sehr einfachen Schiebesitzverbindung von Einstelleranordnung und Isolierstoffgehäuse anzugeben.

Die Lösung dieser Aufgabe erfolgt mit den im Anspruch angegebenen Mitteln.

Die Erfindung wird nun anhand von einem in den Figuren gezeigten Ausführungsbeispiel näher erläutert. Es zeigen:
- Fig. 1: einen Längsschnitt durch den Zeilentransformator und
- Fig. 2: die Draufsicht auf die Einsteller der Einstelleranordnung.

Der in Fig. 1 dargestellte Zeilentransformator weist ein Isolierstoffgehäuse 1 auf, in dem ein Wickel 2 dargestellt ist, bei dem es sich um die Primärwicklung und die Niederspannungs-Sekundärwicklungen handelt. Auf einen Spulenkörper 3, der eine Anzahl von Wickelkammern aufweist, sind die Wicklungen der Hochspannungs-Sekundärwicklung gewickelt. Am Umfang des Spulenkörpers 3 sind die zwischen die Teilwicklungen der Hochspannungs-Sekundärwicklung geschalteten Dioden 4 angeordnet. Das Isolierstoffgehäuse 1 besitzt eine Trennwand 5, an deren Seiten Schiebesitzführungen 6 angeordnet sind. Die Einstelleranordnung 7 ist in diese Schiebesitzführungen eingeführt.

Die Einstelleranordnung 7 ist ein quaderförmiger Kasten, in dem die Einsteller, bestehend aus veränderlichen und festen Widerständen, für die Einstellung einer Fokus- und Gitter-2-Spannung angeordnet sind. Außerdem sind an ihm die Leitungen 8 für die eingestellten und abzuführenden Soannungen befestigt. Die Einstelleranordnung 7 weist Kontaktteile 9 auf, die mittels angelöteter Drähte 13 bzw. 14 die Verbindung mit der Hochspannungswicklung und dem Nullpotential herstellen. Es ist ersichtlich, daß die Kontaktteile 9, wenn sich die Einstelleranordnung 7 an ihrem vorgesehenen Ort befindet, durch schmale Schlitze im Isolierstoffgehäuse 1 hindurchragen. Es ist außerdem der mit der Einstelleranordnung verbundene Haken 10 zu erkennen, der nach dem Einschieben der Einstelleranordnung hinter der Nase 11 einrastet und die Einstelleranordnung festhält.

An die mit der letzten Teilwicklung der Hochspannungswicklung verbundene Diode 4 ist eine Leitung 15 angeschlossen, mit der die erzeugte Hochspannung an die Bildröhre des Fernsehgerätes angelegt wird. Das Isolierstoffgehäuse ist an dieser Stelle durch eine über die Leitung 15 geschobene Tülle 16 verschlossen. Das Isolierstoffgehäuse 1 ist mit einem selbsthärtenden Kunstharz gefüllt, um die Spannungsfestigkeit zu erhöhen. Der Zeilentransformator weist darüberhinaus einen Ferritkern 12 auf.

In der Fig. 2 ist die Einstelleranordnung 7 ohne ihren quaderförmigen Kasten in einer Draufsicht dargestellt. Das Substrat 17, beispielsweise aus Keramik, weist zwei halbkreisförmige Widerstandsbahnen 18, 19, eine gerade Widerstandsbahn 20 und zwei Leiterbahnen 21, 22 auf. Weiterhin sind zwei Schleifer 23 bzw. 24 vorhanden, an die die Leitungen 8 angeschlossen sind. Die halbkreisförmigen Widerstandsbahnen 18, 19 mit den zugehörigen Schleifern 23 bzw. 24 stellen die Einsteller der Einstelleranordnung dar. Die Leiterbahn 21 verbindet die Widerstandsbahn 18 mit einer als Kontaktteil 9 dienenden Lötöse, die mit dem Massepotential verbunden wird. Die Leiterbahn 22 verbindet die Widerstandsbahn 19 mit einem isolierten Draht 25, der längs des Substrates 17 verläuft und an den die Hochspannungswicklung angeschlossen wird. Dazu ist das über das das Kontaktteil 9 tragende Ende des Substrats 17 hinausragende Teil des isolierten Drahtes 25 an seinem Ende abisoliert. Der isolierte Draht weist darüberhinaus eine so hohe Steifigkeit auf, daß sein abisoliertes Ende wie die Lötöse des Kontaktteiles 9 beim Einsetzen der Einstelleranordnung 7 in die Schiebesitzführung 6 des Zeilentransformators durch die schmalen Schlitze im Isolierstoffgehäuse 1 hindurchschiebbar ist. Dabei reicht die Isolierung des Drahtes 5 bis in den Innenraum des Isolierstoffgehäuses.

Durch diese Ausbildung der Einstelleranordnung 7 wird eine sehr hohe Spannungsfestigkeit erreicht, ohne dabei einen komplizierten Aufbau zu schaffen. Es bleibt auch der einfache Zusammenbau der Einstelleranordnung mit dem Zeilentransformator erhalten.

## Patentansprüche

1. Zeilentransformator für Fernsehgeräte, bestehend aus wenigestens einer Primär- und einer Sekundärwicklung, die in einem Isolierstoffgehäuse angeordnet und mit einem Kunstharz vergossen sind, und einer in einem Gehäuse untergebrachten und elektrisch mit einer als Hochspannungswicklung dienenden Sekundärwicklung verbundenen und am Isolierstoffgehäuse angeordneten Einstelleranordnung, wobei das Isolierstoffgehäuse zwischen seinem Innenraum und der Einstelleranordnung eine Trennwand besitzt und die Einstelleranordnung an einem Ende mit Kontaktteilen versehen ist, die beim Einschieben der Einstelleranordnung in die Schiebesitzführungen des Isolierstoffgehäuses durch im Boden des Isolierstoffgehäuses vorhandene Schlitze in den Innenraum des Isolierstoffgehäuses ragen,
**dadurch gekennzeichnet,**
daß das mit der Hochspannungswicklung zu verbindende Kontaktteil aus einem isolierten Draht (25) besteht,
- der die Hochspannungswicklung direkt mit dem Einsteller (19,24) für eine Fokusspannung verbindet,
- dessen Isolierung bis in den Innenraum des Isolierstoffgehäuses (1) reicht und
- der eine so hohe Steifigkeit aufweist, daß er beim Einschieben der Einstelleranordnung durch einen Schlitz im Boden des Isolierstoffgehäuses (1) schiebbar ist.

## Claims

1. Line output transformer for television sets, consisting of at least one primary and one secondary winding, which are arranged in an insulating housing and encapsulated with an artificial resin; and an adjuster arrangement which is installed in a housing and electrically connected to a secondary winding serving as the high-voltage winding and arranged on the insulating housing; with the insulating housing having a partition wall between its interior and the adjuster arrangement and with the adjuster arrangement being provided at one end with contact elements which, when the adjuster arrangement is slid into the sliding-fit guides of the insulating housing, project through slots present in the bottom of the insulating housing into the interior of the insulating housing, **characterized in that** the contact element to be connected to the high-voltage winding consists of an insulated wire (25)
- that connects the high-voltage winding directly to the adjuster (19, 24) for a focus voltage;
- whose insulation extends into the interior of the insulating housing (1); and
- that has such high rigidity that it can be slid, when the adjuster arrangement is inserted, through a slot in the bottom of the insulating housing (1).

## Revendications

1. Transformateur de lignes pour téléviseurs, comprenant au moins un enroulement primaire et un enroulement secondaire disposés dans un boîtier isolant et scellés avec une résine synthétique et un dispositif d'ajustage logé dans un boîtier et relié électriquement avec un enroulement secondaire servant d'enroulement haute tension et disposé sur le boîtier isolant, le boîtier isolant contenant une paroi de séparation entre son espace intérieur et le dispositif d'ajustage et le dispositif d'ajustage étant équipé sur une extrémité de pièces de contact faisant saillie, lors de l'introduction du dispositif d'ajustage dans les guidages de l'ajustage appuyé du boîtier isolant dans l'espace intérieur du boîtier isolant à travers des fentes se trouvant sur le fond du boîtier isolant,
**caractérisé en ce que**
la pièce de contact à relier avec l'enroulement haute tension consiste en un fil isolé (25)
- qui relie l'enroulement haute tension directement avec le dispositif d'ajustage (19, 24) pour une tension de focalisation,
- dont l'isolation va jusqu'à l'espace intérieur du boîtier isolant (1) et
- qui possède une rigidité tellement grande qu'il peut, lors de l'introduction du dispositif d'ajustage, être glissé à travers une fente dans le fond du boîtier isolant (1).
